# EUROPÄISCHE PATENTSCHRIFT

(11) **EP 0 479 020 B1**
(45) Veröffentlichungstag und Bekanntmachung des Hinweises auf die Patenterteilung: **23.11.1994**
(21) Anmeldenummer: 91115657.8
(22) Anmeldetag: 16.09.1991
(51) Int. Cl.: F22G 5/12

(54) **Dampfumformventil mit Spindelantrieb**
Steam conversion valve with spindle drive
Valve pour convertir de la vapeur avec entraînement de la broche

(30) Priorität: 29.09.1990 DE 4030902; 19.12.1990 DE 4040736
(43) Veröffentlichungstag der Anmeldung: 08.04.1992
(73) Patentinhaber: SIEMENS AKTIENGESELLSCHAFT, 80333 München (DE)
(72) Erfinder: Dörr, Hermann, W-8522 Herzogenaurach (DE)

(56) Entgegenhaltungen:
- DE-A- 1 959 446
- DE-A- 3 126 295
- DE-B- 1 071 094
- DE-C- 712 163
- DE-C- 3 720 918

## Beschreibung

Die Erfindung bezieht sich auf ein Dampfumformventil mit Spindelantrieb, mit einem ersten Ventil mit einem ersten Drosselkörper zur Steuerung eines ersten Dampfstromes, wobei zum Öffnen und Schließen des ersten Ventils die Schubkräfte eines Spindelantriebs von einer zugehörigen Spindel auf den Drosselkörper übertragbar sind, und mit einem zweiten Ventil mit einem zweiten Drosselkörper zur Steuerung eines zweiten Dampfstroms, wobei Mittel zur Mischung eines Zerstäuberdampfstroms mit einem Kühlwasserstrom vorgesehen sind.

Mit bisherigen Dampfumformventilen dieser Art wurden in der Verfahrens- und Kraftwerkstechnik nicht immer zufriedenstellende Ergebnisse erzielt. Dies gilt insbesondere im Schwachlastbereich oder bei der Zuführung großer Kühlwassermengen, um Dampftemperaturen in der Nähe der Sattdampftemperatur zu erreichen. Die Ursachen für die nicht optimalen Betriebsergebnisse liegen häufig in der ungenügenden Zerstäubung des Kühlwassers und/oder einer nicht optimalen Einleitung des Kühlwassers in den Hauptdampfstrom.

Ein Dampfumformventil gemäß Oberbegriff des Anspruchs 1 ist bekannt durch die DE-B-1 071 094 (D1) oder durch die DE-C-712 163 (D2). In (D1) ist ein Doppelsitz-Dampfumformventil beschrieben, bei welchem sowohl ein Vorhubventil als auch das Verschlußstück eines zweiten Ventils je einen Teil, zum Beispiel 40 % bzw. 60 %, des Hauptdampfstroms steuern, wobei innerhalb von zwei, je einem der beiden Ventile zugeordneten Drosselzonen der Dampfstrom von einem rotierenden Wasserring umhüllt wird und sich mit diesem mischen soll. Jeder der beiden Ventil-Drosselstellen sind zu diesem Zweck Ringkammern zugeordnet, in welche das Kühlwasser tangential eingeleitet wird. Wenn solche Ringkammern hohen Schließkräften des Ventilstößels ausgesetzt werden, besteht die Gefahr des Brechens. Außerdem bereitet es Schwierigkeiten, bei zwei zueinander parallel arbeitenden Drosselstellen eine gleich gute Vernebelung der Wassertröpfchen zu erreichen.

Bei (D2) handelt es sich gleichfalls um ein Doppelsitzventil mit auf dem Ventilstößel mit festem Abstand zueinander angeordneten Verschlußstücken. Der Ventilsitz des einen Verschlußstückes dient zum Eindüsen des Kühlwassers über einen entsprechenden Düsenkranz, der Durchlaßquerschnitt des anderen Verschlußstückes ist zum Durchlassen eines Dampfteilstromes ohne Wassereindüsung vorgesehen, wenngleich auch dieser zweite Ventilsitz mit Mitteln zum Wassereindüsen versehen sein kann. Hierbei ergibt sich durch den starren Abstand der Ventilsitze und Ventilstößel das Problem der genauen Abstimmung der beiden Ventile aufeinander; wenn der eine Ventilsitz und das eine Verschlußstück nachgeschliffen wird, muß dies beim anderen Ventil ebenfalls geschehen, und zwar so, daß das beabsichtigte Steuer- und Regelverhalten erhalten bleibt. Bei diesem Dampfumformventil ergeben sich Probleme einer zufriedenstellenden Zerstäubung, wenn lastabhängig der Ventilstößel verändert wird, weil sich damit die Menge des Zerstäuberdampfes ändert und dementsprechend der nicht zur Zerstäubung herangezogene Dampfanteil, wobei dann wieder die Kühlwassermenge angepaßt werden muß.

Dieses bekannte Ventil nach (D2) besitzt im übrigen kein Vorhubventil, so daß beim Öffnen und Schließen auf das Ventil erhebliche Druckkräfte wirken.

Durch ein weiteres Dokument DE-A-1 959 446 (D3) ist zwar ein Dampfumformventil mit einem Hauptventil zur Steuerung des Hauptdampfstromes und einem Hilfsventil offenbart, wobei die Haupt- und Hilfsspindeln über eine federelastische Kupplung miteinander verbunden sind. Dadurch kann zwar eine zeitlich gestaffelte Schließung bzw. Öffnung der zwei Ventile ermöglicht werden, das Hilfsventil dient jedoch lediglich zur Steuerung eines Kühlwasserstroms und nicht des Zerstäuberdampfstroms. Ferner wird bei diesem bekannten Ventil zuerst das Hilfsventil und dann das Hauptventil geschlossen (beim Öffnen zuerst das Hauptventil und dann das Hilfsventil), so daß eine druckentlastende Wirkung beim Schließ- bzw. Öffnungsvorgang nicht erreicht wird.

Durch die Erfindung soll ein Dampfumformventil mit Spindelantrieb geschaffen werden, durch welches die geschilderten Schwierigkeiten überwunden werden können, und zwar durch präzise zeitrichtige Steuerung eines Hauptdrosselkörpers für den Hauptdampfstrom mittels einer Hauptspindel und eines Hilfsdrosselkörpers für den Zerstäuberdampfstrom mittels einer Hilfsspindel. Eine weitere Aufgabe besteht darin, die konstruktiven Voraussetzungen dafür zu schaffen, daß das Dampfumformventil in einer kompakten Bauform sowohl mit einem Drehantrieb als auch mit einem Schubantrieb betätigbar ist, ohne daß grundsätzliche Änderungen am Ventilgehäuse, den Drosselkörpern und den Spindeln vorgenommen werden müßten.

Zur Lösung der gestellten Aufgabe ist die Erfindung gemäß Patentanspruch 1 dadurch gekennzeichnet,
a) daß das erste Ventil ein Hauptventil und der erste Drosselkörper ein Hauptdrosselkörper zur Steuerung eines Hauptdampfstromes mittels einer Hauptspindel ist,
b) daß das zweite Ventil ein Hilfsventil und der zweite Drosselkörper ein Hilfsdrosselkörper zur Steuerung eines Zerstäuberdampfstroms ist, wobei zum Öffnen und Schließen des Hilfsventils die Schubkräfte des Spindelantriebs von einer zugehörigen Hilfsspindel auf den Hilfsdrosselkörper übertragbar sind, und
c) daß die Stellkräfte des gemeinsamen Spindelantriebs für Hauptspindel und Hilfsspindel jeweils über erste und zweite federelastische Kupplungen auf den Haupt- bzw. Hilfsdrosselkörper übertragbar sind, wobei die beiden Spindeln so aufeinander abgestimmt sind, daß
   c1) beim Schließvorgang der Hauptdrosselkörper schließt, bevor der Hilfsdrosselkörper seinen Hilfsventilsitz erreicht, so daß der Hauptdampfstrom vor dem Zerstäuberdampfstrom abgesperrt ist, und
   c2) beim Öffnungsvorgang der Hilfsdrosselkörper sein Hilfsventil öffnet, bevor der Hauptdrosselkörper seinen Hauptventilsitz verläßt, so daß sich der Zerstäuberdampfstrom vor dem Hauptdampfstrom ausbildet.

Vorteilhafte Weiterbildungen sind in den Unteransprüchen 2 bis 23 angegeben.

Die mit der Erfindung erzielbaren Vorteile sind vor allem darin zu sehen, daß nun eine zeitrichtige Steuerung des Zerstäuber- und Hauptdampfstroms bei einem Dampfumformventil über zwei getrennte Ventilspindeln, eine Hilfs- und eine Hauptspindel, von einem einzigen Stellantrieb aus ermöglicht ist. Es wird eine besonders effektive Dampfumformung durch konzentrische Einleitung des Zerstäuberdampfes in den Kühlwasserstrom erreicht. Es können nun Haupt- und Hilfsspindel zur Dampfdruckreduzierung zeitrichtig von einem einzigen Stellantrieb aus gesteuert werden. In Auf-Richtung wird zunächst nur die Hilfsspindel betätigt, und der hierdurch strömende Dampf wird über ein Düsenrohr konzentrisch in den Kühlwasserstrom zu dessen Zerstäubung eingeleitet, und erst danach wird die Hauptspindel von ihrem Sitz abgehoben. In Zu-Richtung wird zuerst die Hauptspindel in die Endlage gefahren, und erst danach wird die Hilfsspindel betätigt, um den Zerstäuberdampfstrom zu unterbrechen. Im bzw. unter dem Hauptdrosselkörper erfährt gemäß den Ansprüchen 8 und 9 das dampfzerstäubte Kühlwasser eine 180°-Umlenkung und wird dadurch optimal verteilt in den Hauptdampfstrom eingeleitet, ohne unmittelbar an die Armaturen- bzw. Rohrleitungswände zu gelangen.

Gemäß einer bevorzugten Ausführungsform ist nach Patentanspruch 2 vorgesehen, daß im Niederdruckraum der Abströmseite des Dampfumformventils ein festehendes Kühlwasser-Eintrittsrohr angeordnet ist, in welches der Hauptdrosselkörper mit einem zur Einleitung des Zerstäuberdampfstroms dienenden Düsenrohr eintaucht. Dabei bildet der Dampfeinlaß eines axialen Düsenrohrkanals den Ventilsitz für den Hilfsdrosselkörper, wobei zu diesem Dampfeinlaß Zerstäuberdampf-Zufuhrkanäle führen, welche einlaßseitig zur Dampfzuströmseite des Ventils offen sind. Der Hilfsventilsitz definiert den Durchlaßquerschnitt für eine Verbindung zwischen den Auslaßenden der Zerstäuberdampf-Zufuhrkanäle und dem Düsenrohrkanal, so daß die Verbindung der Zerstäuberdampf-Zufuhrkanäle bei geschlossenem/geöffnetem Hilfsventil ebenfalls geschlossen bzw. geöffnet ist. Gemäß einer Weiterbildung nach Anspruch 4 ist das Düsenrohr an seinem in das Kühlwassereintrittsrohr eintretenden Ende mit einem der Strömungsleitung des zuströmenden Kühlwassers hin zur Eintrittsrohrwand dienenden Kegelkörper versehen. An einem an den Kegelkörper anschließenden Kühlwasser-abströmseitigen Ringkanal sind Drallschaufeln zur Erzeugung einer Kühlwasser-Drallströmung angeordnet. Auf diese Weise wird das Kühlwasser vor dem Zerstäuben in eine Drallbewegung gebracht, um auch bei liegender Einbaulage des Dampfumformventils eine möglichst symmetrische Wassereinleitung zu erhalten.

Eine konzentrische, kompakte Bauweise wird durch eine bevorzugte Ausführungsform gemäß Anspruch 6 erreicht, wonach der Rohrstutzen des Düsenrohres die gleichachsige Fortsetzung eines zentrischen Kanals der Hauptspindel bildet, in welchem der als Stößel ausgebildete Hilfsdrosselkörper der Hilfsspindel längsverschieblich und dichtend gelagert ist, wobei im Übergangsbereich des zentrischen Kanals zum Düsenrohrkanal der insbesondere konische Sitzflächen aufweisende Hilfsventilsitz für den Hilfsdrosselkörper angeordnet ist.

Gemäß den Weiterbildungen nach Anspruch 3 und Anspruch 7 sind der Hauptdrosselkörper bzw. das Düsenrohr mit axial und in Umfangsrichtung verteilten Einlaßkanälen für den Hauptdampf (Lochdrosselkörper) bzw. Düsenbohrungen für den Zerstäuberdampf versehen.

Gemäß den Merkmalen der weiteren Unteransprüche 10 bis 23 werden die besondere Ausbildung der ersten und zweiten federelastischen Kupplungen und eines Schub- bzw. eines Drehantriebs als den beiden Ventilspindeln, der Haupt- und der Hilfsspindel, gemeinsamer Spindelantrieb behandelt.

Weitere Merkmale und Vorteile der Erfindung sowie ihre Wirkungsweise werden im folgenden anhand von zwei in der Zeichnung dargestellten Ausführungsbeispielen näher erläutert. In der Zeichnung zeigen in vereinfachter Darstellung:
- FIG 1: ein erstes Ausführungsbeispiel eines Dampfumformventils nach der Erfindung mit Drehantrieb in einem Axialschnitt durch das Ventilgehäuse und
- FIG 2: ein zweites Ausführungsbeispiel eines Dampfumformventils nach der Erfindung mit einem Schubantrieb in einer Figur 1 entsprechenden Darstellung.

Figur 1 zeigt den prinzipiellen Aufbau eines Dampfumformventils nach der Erfindung. Dabei wird zur Dampfumformung mit Doppelspindel-gesteuerter Dampfdruckreduzierung und dampfzerstäubtem Kühlwasser gearbeitet. Das Dampfumformventil VU1 besteht aus einem Hauptventil V1, das mit einem Hilfsventil V2 kombiniert ist.

Vom Drehantrieb 1 aus wird über die geteilte, jedoch durch Federkeile 21, 22 verdrehsicher aufgebaute Spindelmutteranordnung 2, bestehend aus der ersten Spindelmutter 2a und der zweiten Spindelmutter 2b, die Hauptspindel 5 mit dem Hauptdrosselkörper 6 betätigt. Im geschlossenen Zustand wird die Dichtfläche 6a des Hauptdrosselkörpers 6 auf den Ventilsitz 7, d.h. entsprechende Sitzflächen 7a, gepreßt. Zwischen der ersten (oberen) Spindelmutter 2a und der zweiten (unteren) Spindelmutter 2b ist eine vorgespannte Druckfeder-Anordnung 3 eingefügt, die in bevorzugter Ausführung als Tellerfeder oder Tellerfederpaket ausgebildet ist. Im folgenden ist deshalb zur Vereinfachung von einer (ersten) Tellerfeder 3 die Rede. Das Oberteil 9 der Hilfsspindel 50 ist direkt in die erste Spindelmutter 2a eingeschraubt. Die Gewindesteigung des Hilfsspindeloberteils 9 in der ersten Spindelmutter 2a entspricht genau der Gewindesteigung der Hauptspindel 5 in der zweiten Spindelmutter 2b. Die erste und zweite Spindelmutter 2a, 2b und die dazwischen eingefügte vorgespannte Tellerfeder 3 bilden die erste federelastische Kupplung FK1. Zwischen dem Oberteil 9 der Hilfsspindel 50 und ihrem Unterteil 10 ist die zweite federelastische Kupplung FK2 in Gestalt eines Kupplungsstücks mit dem vorgespannten Tellerfederpaket 11 eingefügt, wobei das Kupplungsstück beide Hilfsspindelteile 9, 10 verdrehsicher miteinander verbindet. Das vorgespannte Tellerfederpaket 11 wird im folgenden vereinfachend als zweite Tellerfeder bezeichnet, wenngleich es sich dabei grundsätzlich auch um eine vorgespannte Druckfeder- bzw. Schraubendruckfeder-Anordnung handeln könnte. An der Hauptspindel 5 befindet sich die Hubstellungsanzeige und Verdrehsicherung 12. Die Hilfsspindel 50 ist relativ zur Hauptspindel 5 mit der Verdrehsicherung 4 ausgestattet, die im Bedarfsfalle, z.B. zu Kontrollzwecken, auch als Hubstellungsanzeige dienen kann.

Das als Ganzes mit V2 bezeichnete Hilfsventil ist mit seiner Hilfsspindel 50 und seinem Hilfsdrosselkörper 10a, der einen Teil des Spindelunterteils 10 bildet, koaxial und zentrisch zur Hauptspindel 5 angeordnet und gelagert; der Austritt seines Hilfssitzes 16, welcher sich innerhalb des Hauptdrosselkörpers 6 befindet, mündet in das Düsenrohr 17, das in das Kühlwasser-Eintrittsrohr 14 hineinragt. Über die Zerstäuberdampf-Zufuhrkanäle 19, ausgebildet als radiale Bohrungen, ist die Eintrittsseite des Hilfssitzes 16 mit dem Hochdruckraum 13 des Dampfumformventils VU1 verbunden. Der Hochdruckraum 13 liegt auf der Zuströmseite 13′ des Ventils VU1.

Die Voreinstellung der Hilfsspindel 50 erfolgt derart, daß bei gestreckter erster Tellerfeder 3 (d.h. Stellung der Hauptspindel 5 größer als 0 %) bei gelöster Verdrehsicherung 4 und durch Drehen der Hilfsspindel 50 mit ihrem Ober- und Unterteil 9, 10 ein maximaler Hub (Abstand zwischen Hilfssitz 16 und Hilfsspindel 50) der Hilfsspindel 50 eingestellt wird, der ungefähr dem halben Einfederweg der ersten Tellerfeder 3 entspricht.

Im folgenden sei die Funktion des Ventils VU 1 in Schließrichtung erläutert. Hierzu sei von der Ausgangssituation ausgegangen, daß der Drehantrieb 1, die Hauptspindel 5 und der Hauptdrosselkörper 6 sich in Auf- oder einer Zwischenstellung befinden. Die vorgespannten Tellerfedern 3 und 11 sind gestreckt. Die Hilfsspindel 50 hat den voreingestellten maximalen Hub eingenommen, d.h. die Zuströmseite 13′ ist über die Zufuhrkanäle 19 und das Düsenrohr 17 mit der Abströmseite 18′ (Niederdruckraum 18) verbunden. Der Zerstäuberdampf kann von der Zuströmseite 13′ über die Zufuhrkanäle 19, den (offenen) Hilfssitz 16 und über die freien Düsenbohrungen 17c des Düsenrohres 17 - unter Zerstäubung des durch das Kühlwasser-Eintrittsrohres 14 einströmenden Kühlwassers - in den Niederdruckraum 18 abströmen. Über die Einlaßkanäle 20 in Gestalt einer Vielzahl von radial orientierten Bohrungen des Hauptdrosselkörpers 6 strömt der Hauptdampfstrom von der Zuströmseite 13′ in den Niederdruckraum 18. Im Hauptdrosselkörper 6 bzw. unmittelbar unterhalb dieses Hauptdrosselkörpers erfolgt dabei eine intensive Vermischung des Hauptdampfstroms f11 mit dem dampfzerstäubten Kühlwasser, welches durch eine Mischung des Zerstäuberdampfstroms f12 mit dem Kühlwasserstrom f2 entstanden ist, so daß sich der resultierende umgeformte Dampfstrom f11 + f12 + f2 ergibt (vgl. die entsprechenden Strömungspfeile). Die Gesamtmenge des zuströmenden Dampfes ist mit f1 bezeichnet, diese teilt sich in den Hauptdampfstrom f11 und den Zerstäuberdampfstrom f12 auf.

Bewegt nun der Drehantrieb 1 durch Drehen der Spindelmutter-Anordnung 2 die Hauptspindel 5 mit dem Hauptdrosselkörper 6 in Schließrichtung - y (die Öffnungsrichtung ist mit + y und die Achse des Ventils VU1 mit y′-y′ bezeichnet), dann bleibt die relative Stellung der Hilfsspindel 50 zur Hauptspindel 5 bis zum Erreichen der Zu-Endlage, d.h. bis zum Aufsetzen des Hauptdrosselkörpers 6 auf den Ventilsitz 7, erhalten. Das bedeutet, daß der Zerstäuberdampfstrom f12 über den Hilfssitz 16 und das Düsenrohr 17 bis zur Zu-Endlage des Hauptdrosselkörpers 6 voll erhalten bleibt.

Erst beim Einfedern der ersten Tellerfedern 3, d.h. beim Aufwärtsbewegen der zweiten Spindelmutter 2b, wird das Hilfsspindel-Unterteil 10 in Richtung Hilfssitz 16 bewegt, bis schließlich beim halben Einfederweg der Tellerfeder 3 das Hilfsspindel-Unterteil 10 fest auf den Hilfssitz 16 aufgedrückt wird, wodurch auch der Zerstäuberdampfstrom f12 abgesperrt wird. Beim weiteren Zusammendrücken der Tellerfeder 3 werden dann auch die vorgespannten zweiten Tellerfedern 11 zusammengedrückt. Das Hilfsspindel Unterteil 10 wird mit der Federkraft der Tellerfedern 11 in den Hilfssitz 16 gedrückt, wodurch eine absolute Dichtschließendlage erreicht wird.

Zur Beschreibung der Funktion in Öffnungsrichtung sei vom Dichtschließzustand des Ventils als Ausgangssituation ausgegangen. Sobald sich der Drehantrieb 1 in Aufrichtung + y bewegt, beginnt die Entspannung der Tellerfedern 3 und 11. Wenn die Tellerfeder 3 etwa zur Hälfte entspannt ist, beginnt sich das Hilfsspindel-Unterteil 10 vom Hilfssitz 16 abzuheben, und öffnet kontinuierlich die Verbindung von der Zuströmseite 13 über das Düsenrohr 17 zur Abströmseite 18′, wodurch der Zerstäuberdampfstrom f12 auf die - vom Druckgefälle abhängige - maximale Intensität gebracht wird. Bereits jetzt steht für das über das Kühlwassereintrittsrohr 14 einströmende Kühlwasser f2, welches über die am Düsenrohr 17 angebrachten Drallschaufeln (Ablenkflossen) 15 in Drall versetzt wird, die volle Zerstäuberdampfmenge zur Verfügung. Erst bei vollkommen gestreckter Tellerfeder 3 beginnt die Öffnungsbewegung der Hauptspindel 5 mit dem Hauptdrosselkörper 6 und damit der Fluß des Hauptdampfstroms f11.

Aus Vorstehendem ergibt sich, daß das Dampfumformventil VU1 nach Figur 1 (und entsprechend auch dasjenige VU2 nach Figur 2) einen Spindelantrieb für ein Hauptventil V1 und für ein Hilfsventil V2 aufweist. Das Hauptventil V1 des Dampfumformventils VU1 weist einen Hauptdrosselkörper 6 zur Steuerung des Hauptdampfstromes f11 auf, wobei zum Öffnen und Schließen des Hauptventils V1 die Schubkräfte eines Spindelantriebs 1 (in FIG 1 einen Drehantrieb) von einer zugehörigen Hauptspindel 5 auf den Hauptdrosselkörper 6 übertragbar sind. Zum Dampfumformventil VU1 gehört ferner das Hilfsventil V2, welches einen Hilfsdrosselkörper 10a zur Steuerung eines Zerstäuberdampfstromes f12 aufweist, wobei zum Öffnen und Schließen des Hilfsventils V2 die Schubkräfte des Spindelantriebs 1 von einer zugehörigen Hilfsspindel 50 auf den Hilfsdrosselkörper 10a übertragbar sind. Die Stellkräfte des gemeinsamen Spindelantriebs 1 für Haupt- und Hilfsspindel 5, 50 sind jeweils über erste und zweite federelastische Kupplungen 3 bzw. 11 auf den Hauptdrosselkörper 6 und den Hilfsdrosselkörper 10a übertragbar, wobei die beiden Spindeln 5, 50 so aufeinander abgestimmt sind, daß beim Schließvorgang der Hauptdrosselkörper 6 schließt, bevor der Hilfsdrosselkörper 10a seinen Hilfsventilsitz 16 erreicht, so daß der Hauptdampfstrom f11 vor dem Zerstäuberdampfstrom f12 abgesperrt ist. Ferner ist die Abstimmung so, daß beim Öffnungsvorgang der Hilfsdrosselkörper 10a sein Hilfsventil V2 öffnet, bevor der Hauptdrosselkörper 6 seinen Hauptventilsitz 7 verläßt, so daß sich der Zerstäuberdampfstrom f12 vor dem Hauptdampfstrom f11 ausbildet.

Zur Verwirklichung der vorgeschriebenen Arbeitsweise sind die im folgenden erläuterten konstruktiven Details besonders vorteilhaft. Das im Niederdruckraum 18 der Abströmseite 18′ angeordnete Kühlwasser-Eintrittsrohr 14 ist feststehend, wobei die Kühlwassermenge durch eine nicht dargestellte Kühlwasser-Einstellarmatur auf gewünschte Werte einstellbar ist. In das Kühlwasser-Eintrittsrohr 14 taucht der Hauptdrosselkörper 6 mit seinem zur Einleitung des Zerstäuberdampfstromes f12 dienenden Düsenrohr 17 ein. Der Dampfeinlaß 17b eines axialen Düsenrohrkanals 17a bildet den Ventilsitz (Hilfssitz) 16 für den Hilfsdrosselkörper 10a. Zu diesem Dampfeinlaß 17b führen die Zerstäuberdampf-Zufuhrkanäle 19, welche einlaßsseitig zur Zuströmseite 13 (Hochdruckraum) des Ventils VU1 offen sind. Der Hilfsventilsitz 16 definiert den Durchlaßquerschnitt für eine Verbindung zwischen den Auslaßenden der Zerstäuberdampf-Zufuhrkanäle 19 und dem Düsenrohrkanal 17a, so daß die Verbindung der Zufuhrkanäle 19 bei geschlossenem/geöffneten Hilfsventil V2 ebenfalls geschlossen bzw. geöffnet ist.

Der Hauptdrosselkörper 6, welcher im wesentlichen eine hohlzylindrische Gestalt hat, weist eine an ihrem Außenumfang zylindrische Mantelwand 6b auf, welche sich von seinen Sitzflächen 6a in Richtung auf den Niederdruckraum 18 erstreckt. Die im Mantelwand 6b ist, wie ersichtlich, über ihren Umfang und ihre axiale Länge verteilt mit einer Vielzahl von Einlaßkanälen 20 für den Hauptdampf f11 versehen (Lochdrosselkörper), von denen in Schließrichtung bzw. in der Zu-Endlage des Hauptdrosselkörpers 6 keiner, in der Auf-Endlage alle und in Zwischenstellungen ein hubabhängiger Prozentsatz geöffnet sind bzw. ist. Die Achsen der Einlaßkanäle 20 verlaufen im dargestellten Beispiel radial zur Ventilachse y′-y′.

Zur guten Vermischung des Kühlwassers mit dem Zerstäuberdampf ist das Düsenrohr 17 an seinem in das Kühlwasser-Eintrittsrohr 14 eintauchenden Ende mit einem der Strömungsleitung des zuströmenden Kühlwassers f2 hin zur Eintrittsrohrwand 14a dienenden Kegelkörper 23 versehen. In einem an den Kegelkörper 23 anschließenden Kühlwasser-abströmseitigen Ringkanal 24 sind Drallschaufeln 15 (die man auch als Ablenkflossen bezeichnen könnte) zur Erzeugung einer Kühlwasser-Drallströmung angeordnet. Das Düsenrohr 17 ist, wie ersichtlich, als ein auf der Abströmseite 18′ des Hauptdrosselkörpers 6 zentrisch angeordneter und axial vorspringender Rohrstutzen ausgebildet. Insbesondere ist dieser Rohrstutzen des Düsenrohres 17 die gleichachsige Fortsetzung eines zentrischen Kanals 5a der Hauptspindel 5, in welchem der als Stößel ausgebildete Hilfsdrosselkörper 10a der Hilfsspindel 50 längs verschieblich und dichtend gelagert ist. Im Übergangsbereich des zentrischen Kanals 5a zum axialen Düsenrohrkanal 17a ist der insbesondere konische Sitzflächen aufweisende Hilfsventilsitz 16 für den Hilfsdrosselkörper 10a angeordnet. Das Düsenrohr 17 ist zum Eindüsen des Zerstäuberdampfstromes f12 in den Kühlwasserstrom f2 mit einer Vielzahl von axial und in Umfangsrichtung verteilten Düsenbohrungen 17c versehen. In der Öffnungsstellung des Hauptdrosselkörpers 6 sind alle diese Düsenbohrungen 17c frei, d.h. tauchen nicht mehr in das Eintrittsrohr 14 ein.

Zur Umlenkung des dampfzerstäubten Kühlwassers um praktisch oder angenähert 180° weist der Hauptdrosselkörper 6 auf seiner der Abströmseite 18′ des Dampfes zugewandten Innenseite eine ringförmige Umlenkkammer 25 auf, welche vom Düsenrohr 17 zentrisch durchdrungen und von bogenförmig profilierten Mantelwand- und Boden-Partien 6c des Hauptdrosselkörpers 6 begrenzt ist. Insbesondere verläuft, wie dargestellt, der Innenumfang der Mantelwand-Partie zunächst schräg einwärts unter einem spitzen Winkel zur Ventilachse y′-y′ und geht dann in einen bodennahen gekrümmten Bereich über, welcher seinerseits mit spiralig kleiner werdender Krümmung in den Außenumfang des Düsenrohres 17 übergeht.

Die Längenverstelleinrichtung der Hilfsspindel 50 wird durch diese selbst bei gelöster Verdrehsicherung 4 gebildet, indem diese mehr oder weniger weit in die Gewindebohrung 26 der ersten Spindelmutter 2 eingeschraubt wird. Das gemeinsame Antriebsglied für Haupt- und Hilfsspindel 5, 50 wird durch den Wellenzapfen 27 des Drehantriebs 1 gebildet. Im Anschluß an den zentrischen Kanal 5a innerhalb eines Schaftteiles 5b der Hauptspindel 5 ist ein erweiterter Hohlraum 5c vorgesehen, und innerhalb dieses Hohlraumes 5c ist die Hilfsspindel 50 mit ihrer zweiten federelastischen Kupplung FK2 in Hubrichtung ±y bewegbar. Die zweite federelastische Kupplung FK2 ist vorzugsweise ein Federkorb mit der vorgespannten Tellerfeder 11, wobei an dem Hilfsspindelunterteil 10 der Federkorb 28 sitzt und das Hilfsspindeloberteil 9 mit einem verstärkten Kopfteil 9a innerhalb des Federkorbes 28 längsverschieblich und belastet durch die Tellerfeder 11 gelagert sowie durch einen Korbdeckel 28a gefangen ist. Bei 29 ist ein Federkeil zur Verdrehsicherung zwischen Spindeloberteil 9 und Federkorb 28 angedeutet.

Zur Verdrehsicherung und Hubanzeige der Hauptspindel 5 ist diese bzw. ihr Schaftteil 5b mit seitlich abstehenden Rollenarmen 12 in Längsschlitzen 30a der Umfangswand einer Ventillaterne 30 in Hubrichtung ±y geführt, wobei die Führungsrollen mit 12a bezeichnet sind. Entsprechendes gilt für die Rollenarme 4 mit Führungsrollen 4a des Federkorbes 28, wobei hier die Führungsschlitze mit 5d bezeichnet sind.

Die erste Spindelmutter 2a ist mittels eines ersten Drucklagers 31, welche sich im Gehäusedeckel 32 abstützt, drehbar gelagert, die zweite Spindelmutter 2b ist entsprechend mittels eines zweiten Drucklagers 33, welches sich an einem gehäuseinternen Ringflansch 30b der Ventillaterne 30 abstützt, drehbar gelagert. Wie man erkennt, ist die erste Spindelmutter 2a mit dem Spindeltrieb 1 drehfest verbunden über den Wellenzapfen 27 mit Federkeil 21; sie bildet mit ihrem Innengewinde 26 eine Schraublagerung für die verdrehungsgesicherte Hilfsspindel 50 zu deren Axialbewegung. Auf einem Führungsschaft 2a1 der ersten Spindelmutter 2a ist die zweite Spindelmutter 2b drehfest, jedoch axial verschieblich gelagert. Die erste federelastische Kupplung FK1 ist in einem axialen Zwischenraum 34 zwischend der ersten (2a) und der zweiten Spindelmutter 2b eingefügt. Die zweite Spindelmutter 2b bildet mit einem Gewindeschaft 2b1 eine Schraublagerung für die verdrehungsgesicherte Hauptspindel 5 zu deren Axialbewegung.

Zur Abdichtung der Hauptspindel-Durchführung und des Hochdruckraums 13 nach außen ist der Schaftteil 5b der Hauptspindel 5 durch eine Stopfbuchse 35 gleitend abgedichtet, die Dichtpackung ist mit 35a, der Abschlußdeckel mit 35b bezeichnet. Dementsprechend ist die Hilfsspindel 50 mittels der Stopfbuchse 36 nach außen dichtend geführt und damit auch diese Durchführungsstelle nach außen abgedichtet. Der Stopfbuchsdeckel ist mit 36b, die Packung mit 36a bezeichnet. Die Stopfbuchse 35 sitzt am Innenumfang eines Zwischenstücks 37 zwischen dem Ventilgehäuse 38 und der Ventillaterne 30. Dieses Zwischenstück 37 dient der dichtenden Flanschverbindung zwischen Ventillaterne 30 und Ventilgehäuse 38 und bildet eine präzise Führungsstelle für die Hauptspindel 5.

Der Drehantrieb 1 kann grundsätzlich ein elektrischer, hydraulischer oder pneumatischer Drehantrieb sein; bevorzugt handelt es sich um einen elektrischen Regelmotor, der eine seiner Sollwert-Istwert-Differenz entsprechende Stellgröße von den leittechnischen Einrichtungen bekommt.

Das in Figur 2 dargestellte Dampfumformventil VU2 ist auf der Dampf- und Wasserseite genauso aufgebaut wie dasjenige nach Figur 1, weshalb gleiche Teile auch mit den gleichen Bezugszeichen versehen sind. Anstelle eines Drehantriebs 1 ist hier ein hydraulischer Schubantrieb 1′ mit einem hydraulischen Kolben-Zylinder-System 39 vorgesehen. Der mit dem Ventilgehäusedeckel 32 baulich vereinigte Zylinder ist mit 39a, der Kolben mit 39b und die Kolbenstange mit 39c bezeichnet. Über eine Kupplung 40 ist die Kolbenstange 39c mit der den beiden Ventilspindeln, der Hauptspindel 5 und der Hilfsspindel 50 gemeinsamen Antriebsstange 41 gekoppelt. Letztere ist über die erste federelastische Kupplung FK1 mit der Hauptspindel 5 und über eine Längenverstelleinrichtung 42 mit dem Hilfsspindeloberteil 9 verbunden, letzteres ist über die zweite federelastische Kupplung FK2 mit dem Hilfsspindel-Unterteil 10 gekoppelt. Die erste federelastische Kupplung FK1 weist einen Federkorb mit Gehäuse 43, Gehäusedeckel 43a, Gehäuseboden 43b und den im Inneren des Gehäuses 43 angeordneten vorgespannten Tellerfederpaket 3 auf. Der Flansch 41a der Antriebsstange 41 ist innerhalb des Gehäuses 43 durch den aufgesetzten und befestigten Gehäusedeckel 43a gefangen. Die Ausbildung der zweiten federelastischen Kupplung FK2 in Figur 2 ist - bis auf die hier nicht erforderliche Verdrehsicherung - so wie beim ersten Beispiel nach Figur 1. Die Justierung der Hilfsspindel 50 in Bezug auf die Hauptspindel 5 erfolgt so, daß bei nicht eingedrücktem Federkorb der ersten federelastischen Kupplung FK1 (Stellung der Hauptspindel 5 größer als 0 %) über die Verstelleinrichtung 42 ein maximaler Hub (Abstand zwischen Hilfssitz 16 und Hilfsspindel 50) der Hilfsspindel 50 eingestellt wird, der ungefähr dem halben Einfederweg der ersten federelastischen Kupplung FK1 entspricht. Der Ablauf der Schließ- und Öffnungsbewegung der Haupt- und Hilfsspindel 5, 50 und der zugehörigen Drosselkörper 6, 10a erfolgt sinngemäß so, wie anhand des ersten Ausführungsbeispiels bereits beschrieben, lediglich mit dem Unterschied, daß durch das hydraulische Kolben-Zylinder-System 39 mit seinen beiden Anschlußstutzen 39.1 und 39.2 für das hydraulische Medium Schubkräfte auf die Kolbenstange 39c ausgeübt werden.

## Patentansprüche

1. Dampfumformventil (VU1; VU2) mit Spindelantrieb (1; 1′), mit einem ersten Ventil (V1) mit einem ersten Drosselkörper (6) zur Steuerung eines ersten Dampfstroms (f11), wobei zum Öffnen und Schließen des ersten Ventils (V1) die Schubkräfte eines Spindelantriebs (1, 1′) von einer zugehörigen Spindel (5) auf den Drosselkörper (6) übertragbar sind, und mit einem zweiten Ventil (V2) mit einem zweiten Drosselkörper (10a) zur Steuerung eines zweiten Dampfstroms, wobei Mittel zur Mischung eines Zerstäuberdampfstroms (f12) mit einem Kühlwasserstrom (f2) vorgesehen sind,
**dadurch gekennzeichnet,**
a) daß das erste Ventil (V1) ein Hauptventil und der erste Drosselkörper (6) ein Hauptdrosselkörper zur Steuerung eines Hauptdampfstroms (f11) mittels einer Hauptspindel (5) ist,
b) daß das zweite Ventil (V2) ein Hilfsventil und der zweite Drosselkörper (10a) ein Hilfsdrosselkörper zur Steuerung eines Zerstäuberdampfstroms (f12) ist, wobei zum Öffnen und Schließen des Hilfsventils (V2) die Schubkräfte des Spindelantriebs (1; 1′) von einer zugehörigen Hilfsspindel (50) auf den Hilfsdrosselkörper (10a) übertragbar sind, und
c) daß die Stellkräfte des gemeinsamen Spindelantriebs (1; 1′) für Hauptspindel (5) und Hilfsspindel (50) jeweils über erste und zweite federelastische Kupplungen (FK1, FK2) auf den Haupt- bzw. Hilfsdrosselkörper (6, 10a) übertragbar sind, wobei die beiden Spindeln (5, 50) so aufeinander abgestimmt sind, daß
c1) beim Schließvorgang der Hauptdrosselkörper (6) schließt, bevor der Hilfsdrosselkörper (10a) seinen Hilfsventilsitz (16) erreicht, so daß der Hauptdampfstrom (f11) vor dem Zerstäuberdampfstrom (f12) abgesperrt ist, und
c2) beim Öffnungsvorgang der Hilfsdrosselkörper (10a) sein Hilfsventil (V2) öffnet, bevor der Hauptdrosselkörper (6) seinen Hauptventilsitz (7) verläßt, so daß sich der Zerstäuberdampfstrom (f12) vor dem Hauptdampfstrom (f11) ausbildet.

2. Dampfumformventil nach Anspruch 1,
**dadurch gekennzeichnet**,
daß im Niederdruckraum (18) seiner Abströmseite (18′) ein feststehendes Kühlwasser-Eintrittsrohr (14) angeordnet ist, in welches der Hauptdrosselkörper (6) mit einem zur Einleitung des Zerstäuberdampfstroms (f12) dienenden Düsenrohr (17) eintaucht, daß der Dampfeinlaß (17b) eines axialen Düsenrohrkanals (17a) den Ventilsitz (16) für den Hilfsdrosselkörper bildet und zu diesem Dampfeinlaß (17b) Zerstäuberdampf-Zufuhrkanäle (19) führen, welche einlaßseitig zur Dampfzuströmseite des Ventils (VU1) offen sind, und
daß der Hilfsventilsitz (16) den Durchlaßquerschnitt für eine Verbindung zwischen den Auslaßenden der Zerstäuberdampf-Zufuhrkanäle (19) und dem Düsenrohrkanal (17a) definiert, so daß die Verbindung der Zerstäuberdampf-Zufuhrkanäle (19) bei geschlossenem/geöffnetem Hilfsventil (V2) ebenfalls geschlossen bzw. geöffnet sind.

3. Dampfumformventil nach Anspruch 1 oder 2,
**dadurch gekennzeichnet**, daß der Hauptdrosselkörper (6) eine an ihrem Außenumfang zylindrische Mantelwand (6b) aufweist, welche sich von seinen Sitzflächen (6a) in Richtung auf den Niederdruckraum (18) erstreckt, daß die Mantelwand über ihren Umfang und ihre axiale Länge verteilt mit einer Vielzahl von Einlaßkanälen (20) für den Hauptdampf versehen ist, von denen in Schließstellung bzw. Zuendlage des Hauptdrosselkörpers (6) keiner, in der Aufendlage alle und in Zwischenstellungen ein hubabhängiger Prozentsatz geöffnet sind bzw. ist.

4. Dampfumformventil nach Anspruch 2,
**dadurch gekennzeichnet**, daß das Düsenrohr (17) an seinem in das Kühlwasser-Eintrittsrohr (14) eintauchenden Ende mit einem der Strömungsleitung des zuströmenden Kühlwassers hin zur Eintrittsrohrwand (14a) dienenden Kegelkörper versehen ist und daß an einem an den Kegelkörper anschließenden Kühlwasser-abströmseitigen Ringkanal (24) Drallschaufeln zur Erzeugung einer Kühlwasser-Drallströmung angeordnet sind.

5. Dampfumformventil nach einem der Ansprüche 2 bis 4,
**dadurch gekennzeichnet,** daß das Düsenrohr (17) als ein auf der Abströmseite (18′) des Hauptdrosselkörpers (6) zentrisch angeordneter und axial vorspringender Rohrstutzen ausgebildet ist.

6. Dampfumformventil nach Anspruch 5,
**dadurch gekennzeichnet**, daß der Rohrstutzen des Düsenrohres (17) die gleichachsige Fortsetzung eines zentrischen Kanals (5a) der Hauptspindel (5) bildet, in welchem der als Stößel ausgebildete Hilfsdrosselkörper (10a) der Hilfsspindel lärgsverschieblich und dichtend gelagert ist, wobei im Übergangsbereich des zentrischen Kanals (5a) zum axialen Düsenrohrkanal (17a) der insbesondere konische Sitzflächen aufweisende Hilfsventilsitz (16) für den Hilfsdrosselkörper (10a) angeordnet ist.

7. Dampfumformventil nach einem der Ansprüche 2 bis 6,
**dadurch gekennzeichnet**, daß das Düsenrohr (17) zum Eindüsen des Zerstäuberdampfstroms (f12) in den Kühlwasserstrom (f2) mit einer Vielzahl von axial und in Umfangsrichtung verteilten Düsenbohrungen (17c) versehen ist.

8. Dampfumfurmventil nach einem der Ansprüche 2 bis 7,
**dadurch gekennzeichnet,** daß zur Umlenkung des dampfzerstäubten Kühlwassers um praktisch 180° der Hauptdrosselkörper (6) auf seiner der Abströmseite (18′) des Dampfes zugewandten Innenseite eine ringförmige Umlenkkammer (25) aufweist, welche vom Düsenrohr (17) zentrisch durchdrungen und von bogenförmig profilierten Mantelwand- und Boden-Partien des Hauptdrosselkörpers (6) begrenzt ist.

9. Dampfumformventil nach Anspruch 8,
**dadurch gekennzeichnet**, daß der Innenumfang der Mantelwand-Partie zunächst schräg einwärts unter einem spitzen Winkel zur Ventilachse verläuft und in einen bodennahen gekrümmten Bereich übergeht, welcher seinerseits mit spiralig kleiner werdender Krümmung in den Außenumfang des Düsenrohres (17) übergeht.

10. Dampfumformventil nach einem der Ansprüche 1 bis 9,
**dadurch gekennzeichnet**, daß Haupt- und Hilfsspindel (5, 50) über ein Antriebsglied (27) von dem gemeinsamen Spindeltrieb (1) bewegbar sind und daß das Antriebsglied (27) des Spindeltriebs über die erste federelastische Kupplung (FK1) mit der Hauptspindel (5) und über die zweite federelastische Kupplung (FK2) mit der Hilfsspindel (50) gekoppelt ist.

11. Dampfumformventil nach Anspruch 10,
**dadurch gekennzeichnet**, daß zwischen dem Antriebsglied (27) und der zweiten federelastischen Kupplung (FK2) eine Längenverstelleinrichtung für die Hilfsspindel (50) eingefügt ist.

12. Dampfumformventil nach einem der Ansprüche 1 bis 11,
**dadurch gekennzeichnet**, daß ein an den Hauptddrosselkörper (6) anschließender Schaftteil (5b) der Hauptspindel (5) im Anschluß an den zentrischen Kanal (5a) für den Hilfsdrosselkörper (10a) mit einem erweiterten Hohlraum (6f) versehen und innerhalb dieses Hohlraums (5c) die Hilfsspindel (50) mit ihrer zweiten federelastischen Kupplung (FK2) in Hubrichtung bewegbar ist.

13. Dampfumformventil nach einem der Ansprüche 1 bis 12,
**dadurch gekennzeichnet**, daß die zweite federelastische Kupplung (FK2) ein Federkorb mit einer vorgespannten Druckfeder-, insbesondere Tellerfeder-Anordnung ist, wobei an einem Hilfsspindelunterteil (10) der Federkorb (28) sitzt und ein Hilfsspindeloberteil (9) mit einem verstärkten Kopfteil (9a) innerhalb des Federkorbs längsverschieblich und belastet durch die Druckfeder-Anordnung gelagert sowie durch einen Korbdeckel gefangen ist.

14. Dampfumformventil nach einem der Ansprüche 1 bis 13,
**dadurch gekennzeichnet**, daß zur Verdrehsicherung und Hubanzeige der Hauptspindel (5) diese bzw. ihr Schaftteil (5b) mit seitlich abstehenden Rollenarmen (12) in Längsschlitzen (30a) der Umfangswand einer Ventillaterne (30) in Hubrichtung (± y) geführt ist.

15. Dampfumformventil nach einem der Ansprüche 1 bis 14,
**dadurch gekennzeichnet**, daß bei noch nicht eingedrückter erster federelastischer Kupplung (FK1) der Hauptspindel (5) für die Hilfsspindel (50) ein maximaler Hub vorgesehen ist, welcher ungefähr dem halben Einfederweg der ersten federelastischen Kupplung (FK1) entspricht.

16. Dampfumformventil nach einem der Ansprüche 1 bis 15,
**dadurch gekennzeichnet**, daß ein Schubantrieb (1′) als Spindeltrieb und eine Kolbenstange (39c) als Antriebsglied vorgesehen sind und daß die erste federelastische Kupplung (FK1) als ein Federkorb ausgebildet ist, mit einer im Korbgehäuse (43) gelagerten vorgespannten Druckfeder (3), die sich einerseits am Korbboden (43) und andererseits an einem Ringflansch (41a) der Antriebsstange (41) abstützt, welcher seinerseits mittels eines Gehäusedeckels (43a) im Korbgehäuse (43) gefangen ist.

17. Dampfumformventil nach Anspruch 16,
**dadurch gekennzeichnet**, daß die Druckfeder (4c) eine vorgespannte Tellerfeder-Anordnung ist.

18. Dampfumformventil nach Anspruch 16 oder 17,
**dadurch gekennzeichnet**, daß der Schubantrieb ein hydraulisches Kolben-Zylinder-System ist.

19. Dampfumformventil nach einem der Ansprüche 1 bis 15,
**dadurch** **gekennzeichnet**, daß der Spindelantrieb (1) ein Drehantrieb ist, mit einer Spindelmutteranordnung (32), durch deren Drehung der Hauptspindel (5) und der Hilfsspindel (50) je eine Bewegung in Hubrichtung erteilbar ist, wobei durch die erste (FK1), der Hauptspindel (5) zugeordnete und die zweite, der Hilfsspindel (50) zugeordnete federelastische Kupplung (FK2) eine axiale Relativbewegung der beiden Spindeln ermöglicht ist.

20. Dampfumformventil nach Anspruch 19,
**dadurch gekennzeichnet,**
- daß eine mit dem Spindeltrieb (1) drehfest verbundene erste Spindelmutter (2a) mit einem Innengewinde (26) eine Schraublagerung für die verdrehungsgesicherte Hilfsspindel (50) zu deren Axialbewegung bildet,
- daß auf einem Führungsschaft (2a1) der ersten Spindelmutter (2a) eine zweite Spindelmutter (2b) drehfest, jedoch axial verschieblich gelagert ist,
- daß in einem axialen Zwischenraum (34) zwischen erster (2a) und zweiter Spindelmutter (2b) die erste federelastische Kupplung (FK1) eingefügt ist
- und daß die zweite Spindelmutter (2b) mit einem Gewindeschaft (2b1) eine Schraublagerung für die verdrehungsgesicherte Hauptspindel (5) zu deren Axialbewegung bildet.

21. Dampfumformventil nach Anspruch 20,
**dadurch gekennzeichnet**, daß die erste federelastische Kupplung (FK1) eine vorgespannte Druckfeder-, insbesondere eine vorgespannte Tellerfeder-Anordnung (3) ist.

22. Dampfumformventil nach einem der Ansprüche 19 bis 21,
**dadurch** **gekennzeichnet**, daß die Gewindesteigungen der ersten Spindelmutter (2a) und der in dieser schraubgelagerten Hilfsspindel (50) gleich sind den Gewindesteigungen der zweiten Spindelmutter (2b) und der an dieser schraubgelagerten Hauptspindel (5).

23. Dampfumformventil nach Anspruch 6,
**dadurch gekennzeichnet**, daß der Unterteil (10) der Hilfsspindel (50) mit seinem stößelartigen Hilfsdrosselkörper (10a) im Endbereich des zentralen Kanals (5a) der Hauptspindel (5) mittels einer Stopfbuchse (36) dichtend und gleitend hindurchgeführt ist.

## Claims

1. A steam converting valve (VU1; VU2) having spindle actuation (1; 1′) and comprising a first valve (V1) with a first throttle body (6) for controlling a first steam flow (f11), the thrust forces of a spindle actuator (1, 1′) being transmittable from an associated spindle (5) to the throttle body (6) for opening and closing the first valve (V1), the device comprising a second valve (V2) with a second throttle body (10a) for controlling a second steam flow, means being provided for mixing an atomiser steam flow (f12) with a cooling-water flow (f2), characterised in that
a) the first valve (V1) is a main valve and the first throttle body (6) is a main throttle body for controlling a main steam flow (f11) via a main spindle (5),
b) the second valve (V2) is an auxiliary valve and the second throttle body (10a) is an auxiliary throttle body for controlling an atomiser steam flow (f12), the thrust forces of the spindle actuator (1; 1′) being transmittable by an associated auxiliary spindle (50) to the auxiliary throttle body (10a) for opening and closing the auxiliary valve (V2), and
c) the adjusting forces of the common spindle actuator (1; 1′) for the main spindle (5) and the auxiliary spindle (50) are transmittable via first and second spring-elastic couplings (FK1, FK2) to the main or auxiliary throttle body (6, 10a) respectively, the two spindles (5, 50) being matched to one another so that
c1) during the closing process, the main throttle body (6) closes before the auxiliary throttle body (10a) reaches the auxiliary valve seat (16), so that the main steam flow (f11) is blocked before the atomiser steam flow (f12) is blocked and
c2) during the opening process, the auxiliary throttle body (10a) opens the auxiliary valve (V2) before the main throttle body (6) leaves the main valve seat (7), so that the atomiser steam flow (f12) builds up before the main steam flow (f2) builds up.

2. A steam converting valve according to claim 1, characterised in that a stationary cooling-water entry tube (14) is disposed in the low-pressure chamber (18) at the outflow side (18′), the main throttle body (6) having a nozzle tube (17) for introducing the atomiser steam flow (f12) and immersed in the entry tube (14), the steam inlet (17b) of an axial nozzle tube duct (17a) forms the valve seat (16) for the auxiliary throttle body, and atomiser-steam supply ducts (19) lead to the steam inlet (17b) and are open on the inlet side towards the steam inflow side of the valve (VU1) and
the auxiliary valve seat (16) defines the flow cross-section for a connection between the outlet ends of the atomiser steam supply ducts (19) and the nozzle tube duct (17a), so that the connection of the atomiser-steam supply ducts (19) is closed when the auxiliary valve (V2) is closed and open when the auxiliary valve (V2) is open.

3. A steam converting valve according to claim 1 or 2, characterised in that the main throttle body (6) on its periphery has a cylindrical jacket wall (6b) which extends from its seat surfaces (6a) towards the low-pressure chamber (18),
the jacket wall has a number of inlet ducts (20), distributed over its periphery and its axial length, for the main steam, none of the ducts being open when the main throttle body (6) is in the closed position or closed terminal position, whereas all the inlet ducts are open in the open terminal position and a stroke-dependent percentage are open in intermediate positions.

4. A steam converting valve according to claim 2, characterised in that the nozzle tube (17), at its end immersed in the cooling-water entry tube (14), has a conical body for guiding the inflowing cooling water to the entry tube wall (14), and vortex vanes for generating a cooling-water vortex flow are disposed on an annular duct (24) on the cooling-water outflow side and adjoining the conical body.

5. A steam converting valve according to any of claims 2 to 4, characterised in that the nozzle tube (17) is an axially projecting short tube disposed centrally on the outflow side (18′) of the main throttle body (6).

6. A steam converting valve according to claim 5, characterised in that the short nozzle tube (17) is a coaxial extension of a central duct (5a) of the main spindle (5), in which the auxiliary throttle body (10a), in the form of a tappet, of the auxiliary spindle is longitudinally movable and sealingly mounted, and the auxiliary valve seat (16), which more particularly has conical seat surfaces, for the auxiliary throttle body (10a) is disposed in the transition region of the central duct (5a) towards the axial nozzle tube duct (17a).

7. A steam converting valve according to any of claims 2 to 6, characterised in that the nozzle tube (17) is provided with a number of axially and peripherally distributed nozzle bores (17c) for injecting the atomiser steam flow (f12) into the cooling-water flow (f2).

8. A steam converting valve according to any of claims 2 to 7, characterised in that, for the purpose of deflecting the steam-atomised cooling water through substantially 180°, the main throttle body (6), on its inner side facing the steam outflow side (18′), has an annular deflection chamber (25) which is centrally penetrated by the nozzle tube (17) and bounded by curved-section jacket wall and bottom portions of the main throttle body (6).

9. A steam converting valve according to claim 8, characterised in that the inner periphery of the jacket-wall portion initially extends inwards at an acute angle to the valve axis and merges into a curved region near the bottom, which in turn merges with diminishing spiral curvature into the outer periphery of the nozzle tube (17).

10. A steam converting valve according to any of claims 1 to 9, characterised in that the main and auxiliary spindles (5, 50) are movable by the common spindle actuator (1) via an actuating component (27), and the actuating component (27) of the spindle actuator is coupled to the main spindle (5) via the first spring-elastic coupling (FK1) and to the auxiliary spindle (50) via the second spring-elastic coupling (FK2).

11. A steam converting valve according to claim 10, characterised in that a means for adjusting the length of the auxiliary spindle (50) is inserted between the actuating component (27) and the second spring-elastic coupling (FK2).

12. A steam converting valve according to any of claims 1 to 11, characterised in that a shank part (5b) of the main spindle (5) adjoining the main throttle body (6) is provided with a widened cavity (6f) adjacent the central duct (5a) for the auxiliary throttle body (10a), and the auxiliary spindle (50) is movable with the second spring-elastic coupling (FK2) in the stroke direction inside the cavity (5c).

13. A steam converting valve according to any of claims 1 to 12, characterised in that the second spring-elastic coupling (FK2) is a spring basket comprising a prestressed compression spring arrangement, more particularly a cup spring arrangement, the spring basket (28) being disposed on a lower part (10) of the auxiliary spindle, and an upper part (9) of the auxiliary spindle having a reinforced cap part (9a) is longitudinally movable inside the spring basket and mounted under load by the compression-spring arrangement and trapped by a basket lid.

14. A steam converting valve according to any of claims 1 to 13, characterised in that, for the purpose of torsionally securing and indicating the stroke of the main spindle (5), the spindle or its shank part (5b) are guided via laterally projecting roller arms (12) in longitudinal slots (30a) in the peripheral wall of a valve yoke (30) in the stroke direction (± y).

15. A steam converting valve according to any of claims 1 to 14, characterised in that a maximum stroke corresponding approximately to half the compression travel of the first spring-elastic coupling (FK1) is provided for the auxiliary spindle (50) when the first spring-elastic coupling (FK1) of the main spindle (5) has not yet been pressed in.

16. A steam converting valve according to any of claims 1 to 15, characterised in that a spindle drive in the form of a thrust actuator (1′) and an actuating component in the form of a piston rod (39c) are provided, and the first spring-elastic coupling (FK1) is a spring basket comprising a prestressed compression spring (3) mounted in the basket casing (43) and bearing at one end against the basket bottom (43) and at the other end against an annular flange (41a) on the actuator rod (41), the flange being trapped in the basket casing (43) by a casing cover (43a).

17. A steam converting valve according to claim 16, characterised in that the compression spring (4c) is a prestressed cup-spring arrangement.

18. A steam converting valve according to claim 16 or 17, characterised in that the thrust actuator is a hydraulic piston-cylinder system.

19. A steam converting valve according to any of claims 1 to 15, characterised in that the spindle actuator (1) is a rotary actuator comprising a spindle nut arrangement (32), the rotation of which imparts motion to the main spindle (5) and to the auxiliary spindle (50) in the stroke direction, axial relative motion of the two spindles being made possible by the first spring-elastic coupling (FK1) associated with the main spindle (5) and by the second spring-elastic coupling (FK2) associated with the auxiliary spindle (50).

20. A steam converting valve according to claim 19, characterised in that a first spindle nut (2a) non-rotatably connected to the spindle drive (1) and having an internal thread (26) forms a screw bearing for imparting axial motion to the torsionally-secured auxiliary spindle (50), a second spindle nut (2b) is non-rotatably but axially movably mounted on a guide shank (2a1) of the first spindle nut (2a), the first spring-elastic coupling (FK1) is inserted in an axial space (34) between the first (2a) and the second (2b) spindle nut, and the second spindle nut (2b) has a threaded shank (2b1) forming a screw bearing for axially moving the torsionally secured main spindle (5).

21. A steam converting valve according to claim 20, characterised in that the first spring-elastic coupling (FK1) is a prestressed compression-spring arrangement, more particularly a prestressed cup-spring arrangement (3).

22. A steam converting valve according to any of claims 19 to 21, characterised in that the thread pitches of the first spindle nut (2a) and the auxiliary spindle (50) screw-mounted therein are equal to the thread pitches of the second spindle nut (2b) and the main spindle (5) screw-mounted therein.

23. A steam converting valve according to claim 6, characterised in that the tappet-like auxiliary throttle body (10a) of the bottom part (10) of the auxiliary spindle (50) is guided for sliding in sealing-tight manner, via a gland (36), in the end region of the central duct (5a) in the main spindle (5).

## Revendications

1. Soupape de conversion de vapeur (VU1; VU2) comportant un dispositif (1; 1′) d'entraînement à broche, comportant une première soupape (V1) possédant un premier corps d'étranglement (6) pour la commande d'un premier courant de vapeur (f11), soupape pour l'ouverture et la fermeture de laquelle les forces de poussée d'un dispositif (1, 1′) d'entraînement à broche peuvent être transmises par une broche associée (5) au corps d'étranglement (6), et une seconde soupape (V2) possédant un second corps d'étranglement (10a) pour la commande d'un second courant de vapeur, des moyens étant prévus pour mélanger un courant de vapeur de pulvérisation (f12) à un courant d'eau de refroidissement (f2), caractérisée par le fait
a) que la première soupape (V1) est une soupape principale et le premier corps d'étranglement (6) est un corps d'étranglement principal pour la commande d'un courant de vapeur principal (f11) au moyen d'une broche principale (5),
b) que la seconde soupape (V2) est une soupape auxiliaire et le second corps d'étranglement (6a) est un corps d'étranglement auxiliaire poru la commande d'un courant de vapeur de pulvérisation (f12), auquel cas, pour l'ouverture et la fermeture de la soupape auxiliaire (V2), les forces de poussée du dispositif d'entraînement (1; 1′) à de broche peuvent être transmises par une broche auxiliaire associée (50) au corps d'étranglement auxiliaire (10a), et
c) que les forces de réglage du dispositif commun d'entraînement à broche (1; 1′) pour la broche principale (5) et la broche auxiliaire (50) peuvent être transmises respectivement, par l'intermédiaire de premier et second accouplements élastiques à ressort (FK1, FK2), au corps d'étranglement principal et au corps d'étranglement auxiliaire (6, 10a), les deux broches (5, 50) étant réglées l'une sur l'autre de telle sorte que
c1) lors de l'opération de fermeture, le corps d'étranglement principal (6) se ferme avant que le corps d'étranglement auxiliaire (10a) atteigne le siège (16) de la soupape auxiliaire de sorte que le courant de vapeur principal (f11) est bloqué avant le courant de vapeur de pulvérisation (f12), et
c2) lors de l'opération d'ouverture, le corps d'étranglement auxiliaire (10a) ouvre sa soupape auxiliaire (V2) avant que le corps d'étranglement principal (6) s'écarte du siège (7) de la soupape principale, de sorte que le courant de vapeur de pulvérisation (f12) s'établit avant le courant de vapeur principal (f11).

2. Soupape de conversion de vapeur suivant la revendication 1,
caractérisée par le fait
que dans la chambre à basse pression (18) du côté aval (18′) de la soupape est disposé un tube fixe (14) d'entrée de l'eau de refroidissement, dans lequel le corps d'étranglement principal (6) pénètre par un tube à buses (17) utilisé pour déclencher le courant de vapeur de pulvérisation (f12),
que l'entrée de vapeur (17b) d'un canal axial (17a) du tube à buses forme le siège de soupape (16) pour le corps d'étranglement auxiliaire, et qu'à cette entrée de vapeur (17b) aboutissent des canaux (19) d'amenée de la vapeur de pulvérisation, qui sont ouverts, côté entrée, en direction du côté d'arrivée de vapeur de la soupape (VU1), et
que le siège (16) de la soupape auxiliaire définit la section transversale de passage pour une liaison entre les extrémités de sortie des canaux (19) d'amenée de la vapeur de pulvérisation et le canal (17a) du tube à buses, de sorte que la liaison des canaux (19) d'amenée de la vapeur de pulvérisation sont également ouverts ou fermés dans le cas où la soupape auxiliaire (V2) est fermée/ouverte.

3. Soupape de conversion de vapeur suivant la revendication 1 ou 2,
caractérisée par le fait
que le corps d'étranglement principal (6) possède une paroi enveloppe (6b), qui est cylindrique sur sa périphérie extérieure et s'étend à partir des surfaces (6a) de son siège, en direction de la chambre à basse pression (18), et
que la paroi enveloppe comporte une multiplicité de canaux (20) d'entrée pour la vapeur principale, qui sont répartis sur la périphérie et sur la longueur axiale de la paroi enveloppe et dont aucun n'est ouvert lorsque le corps d'étranglement principal (6) est dans sa position fermée ou sa position d'extrémité fermée, alors que tous sont ouverts lorsque le corps d'étranglement est dans la position d'extrémité ouverte, et qu'un pourcentage de ces canaux, qui dépend de la course, sont ouverts pour des positions intermédiaires du corps d'étranglement.

4. Soupape de conversion de vapeur suivant la revendication 2, caractérisée par le fait que le tube à buses (17) possède, à son extrémité qui pénètre dans le tube (14) d'entrée de l'eau de refroidissement, un corps de forme conique, qui est utilisé pour le guidage de l'écoulement de l'eau de refroidissement, qui arrive, en direction de la paroi du tube d'entrée (14a), et que des aubes de tourbillonnement servant à produire un écoulement tourbillonnaire de l'eau de refroidissement sont disposées dans un canal annulaire (24) situé du côté de la sortie de l'eau de refroidissement et qui se raccorde au corps conique.

5. Soupape de conversion de vapeur suivant l'une des revendications 2 à 4, caractérisée par le fait que le tube à buses (17) est réalisé sous la forme d'une tubulure qui est disposée en position centrée sur le côté sortie (18) du corps d'étranglement principal (6), et fait saillie axialement.

6. Soupape de conversion de vapeur suivant la revendication 5, caractérisée par le fait que la tubulure du tube à buses (17) forme le prolongement coaxial d'un canal centré (5a) de la broche principale (5), dans lequel le corps d'étranglement auxiliaire (10a), réalisé sous la forme d'un poussoir, de la broche auxiliaire est monté de manière à être déplaçable longitudinalement et d'une manière étanche, auquel cas le siège (16) de la soupape auxiliaire, qui possède notamment des surfaces de siège coniques et est prévu pour le corps d'étranglement auxiliaire (10a), est disposé dans la zone de jonction entre le canal centré (5a) et le canal axial (17a) du tube à buses.

7. Soupape de conversion de vapeur suivant l'une des revendications 2 à 6, caractérisée par le fait que le tube à buses (17) comporte, pour l'introduction du courant de vapeur de pulvérisation (f12) dans le courant d'eau de refroidissement (f2), une multiplicité de passages de buses (17c) répartis axialement et dans la direction circonférentielle.

8. Soupape de conversion de vapeur suivant l'une des revendications 2 à 7, caractérisée par le fait que pour dévier l'eau de refroidissement pulvérisée par la vapeur, sur pratiquement 180°, le corps d'étranglement principal (6) possède, sur sa face intérieure tournée vers le côté sortie (18′) de la vapeur, une chambre de renvoi annulaire (25), qui est traversée en position centrée par le tube à buses (17) et est limité par des éléments de la paroi enveloppe et des éléments du fond du corps d'étranglement principal (6), qui sont profilés en forme d'arc de cercle.

9. Soupape de conversion de vapeur suivant la revendication 8, caractérisée par le fait que la périphérie intérieure de l'élément de paroi enveloppe s'étend tout d'abord obliquement vers l'intérieur en faisant un angle aigu par rapport à l'axe de la soupape et se prolonge par une partie cintrée proche du fond et qui se prolonge pour sa part avec une courbure en spirale devenant de plus en plus petite, par la périphérie extérieure du tube à buses 17.

10. Soupape de conversion de vapeur suivant l'une des revendications 1 à 9, caractérisée par le fait que la broche principale et la broche auxiliaire (5, 50) peuvent être entraînées, par l'intermédiaire d'un organe d'entraînement (27), par le dispositif d'entraînement à broche commun (1), et que l'organe d'entraînement (27) du dispositif d'entraînement à broches est accouplé, par l'intermédiaire du premier accouplement élastique à ressort (FK1), à la broche principale (5) et, par l'intermédiaire du second accouplement élastique, à ressort (FK2) à la broche auxiliaire (50).

11. Soupape de conversion de vapeur suivant la revendication 10, caractérisé par le fait qu'entre l'organe d'entraînement (27) et le second accouplement élastique à ressort (FK2) est inséré un dispositif de réglage en longueur de la broche auxiliaire (50).

12. Soupape de conversion de vapeur suivant l'une des revendications 1 à 11, caractérisée par le fait qu'un élément de tige (5b), qui se raccorde au corps d'étranglement principal (6), de la broche principale (5) comporte une cavité élargie (6f) qui se raccorde au canal central (5a) prévu pour le corps d'étranglement auxiliaire (10a), et que la broche auxiliaire (50) est déplaçable à l'intérieur de sa cavité (5c), au moyen de son second accouplement élastique à ressort (FK2), dans la direction de sa course.

13. Soupape de conversion de vapeur suivant l'une des revendications 1 à 12, caractérisée par le fait que le second accouplement élastique à ressort (SK2) est un pot à ressorts comportant un ensemble de ressorts de pression et notamment de ressorts Belleville précontraints, le pot à ressorts (28) prenant appui contre une partie inférieure (10) de la broche auxiliaire tandis qu'une partie supérieure (9) de la broche auxiliaire est déplaçable longitudinalement, par une partie de tête renforcée (9a), à l'intérieur du pot à ressorts et est supportée en étant chargée par le dispositif à ressort de pression et est retenue dans un couvercle du pot.

14. Soupape de conversion de vapeur suivant l'une des revendications 1 à 13, caractérisé par le fait que pour le blocage en rotation et l'affichage de la course de la broche principale (5), cette dernière ou sa partie formant tige (5b) est guidée, avec des bras porte-galets (12), qui font saillie latéralement, dans des fentes longitudinales (30a) de la paroi circonférentielle d'un lanterneau de soupape (30) dans la direction de sa course (±y).

15. Soupape de conversion de vapeur suivant l'une des revendications 1 à 14, caractérisé par le fait que dans le cas où le premier accouplement élastique à ressort (FK1) de la broche principale (5) n'est pas encore enfoncé, la broche auxiliaire (50) dispose d'une course maximale qui correspond approximativement à la moitié de la course élastique du premier accouplement élastique à ressort (FK1).

16. Soupape de conversion de vapeur suivant l'une des revendications 1 à 15, caractérisée par le fait qu'il est prévu un dispositif d'entraînement en poussée (1′) en tant que dispositif d'entraînement à broche et une tige de piston (39c) en tant qu'organe d'entraînement, et que le premier accouplement élastique à ressort (FK1) est réalisé sous la forme d'un pot à ressort comportant un ressort de pression précontraint (3), qui est monté dans le boîtier (43) du pot et prend appui, d'une part, sur le fond (43) du pot et, d'autre part, sur une bride annulaire (41a) de la tige d'entraînement (41), qui est, pour sa part, logée au moyen d'un couvercle (43a) du boîtier (43) du pot.

17. Soupape de conversion de vapeur suivant l'une des revendications 16, caractérisée par le fait que le ressort de pression (4c) est un dispositif à ressort Belleville précontraint.

18. Soupape de conversion de vapeur suivant les revendications 16 ou 17, caractérisée par le fait que le dispositif d'entraînement en poussée est un système à piston-cylindre hydraulique.

19. Soupape de conversion de vapeur suivant l'une des revendications 1 à 15, caractérisée par le fait que le dispositif (1) d'entraînement à broche est un dispositif d'entraînement rotatif, qui comporte un dispositif à écrou de broche (32), dont la rotation applique à la broche principale (5) et à la broche auxiliaire (50), respectivement un déplacement dans le sens de la course, auquel cas un déplacement axial relatif des deux broches est permis par le premier accouplement élastique à ressort (FK1) associé à la broche principale (5) et par le second accouplement élastique (FK2) associé à la broche auxiliaire (50).

20. Soupape de conversion de vapeur suivant la revendication 19, caractérisée par le fait
- qu'un premier écrou de broche (2a), qui est relié, avec blocage en rotation, au dispositif d'entraînement à broches (1), forme, avec un taraudage (26), un support de vis pour la broche auxiliaire (50) bloquée en rotation, pour son déplacement axial,
- qu'un second écrou de broche (2b) est monté, avec blocage en rotation, mais possibilité de déplacement axial, sur une tige de guidage (2a1) du premier écrou de broche (2a),
- que le premier accouplement élastique à ressort (FK1) est inséré dans un espace axial intercalaire (34) entre le premier écrou de broche (2a) et le second écrou de broche (2b), et
- que le second écrou de broche (2a) forme, avec une tige filetée (2b), un support de vis pour la broche principale (5) bloquée en rotation, pour son déplacement axial.

21. Soupape de conversion de vapeur suivant la revendication 20, caractérisée par le fait que le premier accouplement élastique à ressort (FK1) est un dispositif à ressort de pression précontraint, notamment un dispositif à ressorts Belleville précontraint (3).

22. Soupape de conversion de vapeur suivant l'une des revendications 19 à 21, caractérisée par le fait que les pas du filetage du premier écrou de broche (2a) et de la broche auxiliaire (50) vissée dans cet écrou, sont identiques aux pas de filetage du second écrou de broche (2b) et de la broche principale (5) vissée dans cet écrou.

23. Soupape de conversion de vapeur suivant la revendication 6, caractérisée par le fait que le corps d'étranglement auxiliaire (10a) en forme de poussoir de la partie inférieure (10) de la broche auxiliaire (50) traverse la partie d'extrémité du canal central (5a) de la broche principale (5) d'une manière étanche grâce à la présence d'un presse-étoupe (36) et avec possibilité de glissement.
